# EUROPÄISCHE PATENTSCHRIFT

(11) **EP 1 466 670 B1**
(45) Veröffentlichungstag und Bekanntmachung des Hinweises auf die Patenterteilung: **18.02.2009**
(21) Anmeldenummer: 04405132.4
(22) Anmeldetag: 05.03.2004
(51) Int. Cl.: B05B 15/12, B05B 15/04

(54) **Vorrichtung zur Reinigung einer Pulverbeschichtungskabine und Pulverbeschichtungskabine mit Reinigungsvorrichtung**
Device for cleaning a powder coating booth and powder coating booth with a cleaning device
Dispositif de nettoyage de cabine de revêtement par poudrage et cabine de revêtement par poudrage munie d'un dispositif de nettoyage

(30) Priorität: 11.04.2003 DE 20305947 U
(43) Veröffentlichungstag der Anmeldung: 13.10.2004
(62) Teilanmeldung aus: 08005449.7
(73) Patentinhaber: J. Wagner AG, 9450 Altstätten (CH)
(72) Erfinder: von Keudell, Leopold, 88682 Salem (DE); Dietrich, Hanspeter, 9464 Rüthi (CH)
(74) Vertreter: Nückel, Thomas

(56) Entgegenhaltungen:
- EP-A- 1 138 394
- DE-A1- 3 408 014
- DE-A1- 19 644 360
- DE-U- 7 014 433
- DE-U1- 20 218 192

## Beschreibung

### Technisches Gebiet

Die Erfindung betrifft eine Vorrichtung zur Reinigung einer Pulverbeschichtungskabine sowie eine Pulverbeschichtungskabine mit Reinigungsvorrichtung.

Bei der elektrostatischen Beschichtung von Gegenständen mit Pulver wird dieses über eine Pulversprühpistole auf den zu beschichtenden Gegenstand aufgesprüht. Die zu beschichtenden Gegenstände befinden sich während des Beschichtungsvorgangs in der Regel innerhalb einer Kabine. Da beim Beschichtungsvorgang nicht alle von der Sprühpistole versprühten Pulverpartikel auf den zu beschichtenden Teilen haften bleiben, muss das überschüssige Pulver, welches auch als Overspray bezeichnet wird, aus der Kabine wieder entfernt werden. Dies ist zum einen deshalb notwendig, weil die Umgebung außerhalb der Kabine frei von Pulverstaub zu halten ist. Zum anderen steigt die Explosionsgefahr bei einer Überschreitung einer bestimmten Pulverkonzentration durch die in der Kabine schwebende Pulverstaubwolke. Dies gilt es zu vermeiden. Ein weiterer Grund, überschüssiges Pulver bereits während des Betriebs aus dem Inneren der Kabine zu entfernen, besteht darin, dass die zusätzlich erforderlichen Reinigungsmaßnahmen beim Farbwechsel weniger Zeit in Anspruch nehmen, wenn die Kabine bereits weitgehend vom überschüssigen Pulver befreit wurde.

### Stand der Technik

Aus dem Stand der Technik DE 196 44 360 ist eine Farbsprühkabine zur Pulverbeschichtung bekannt, bei der überschüssige Lackpartikel in einen zentral am Boden der Kabine angeordneten Absaugkanal befördert werden, wobei hierzu zwei horizontal gerichtete Querluftströme vorgesehen sind. Die Querluftströme werden erzeugt, indem durch horizontale Schlitze in den Seitenwänden der Farbsprühkabine Luft in die Kabine geblasen wird. Die Farbsprühkabine weist dazu auf jeder Außenseite eine durch ein Blechformteil gebildete Düse auf, durch die der von einem Ventilator erzeugte Luftstrom ins Innere der Farbsprühkabine geleitet wird. Eine derartige Ausführungsform zur Reinigung des Kabinenbodens hat jedoch den Nachteil, dass durch die seitlich außerhalb an der Farbsprühkabine angebrachten Blechformteile die Breite der Kabine erheblich zunimmt. Ein weiterer Nachteil besteht darin, dass die Längsseiten der Kabine Öffnungen in Form von Schlitzen für die Blechformteile aufweisen müssen. Falls es nicht gelingt über diese Öffnungen ausreichend Sekundärluft von außen anzusaugen und in die Kabine zu blasen, müssen zudem die Öffnungen nach dem Einbau der Blechformteile abgedichtet werden, um zu vermeiden, dass durch sie Pulver aus der Kabine austritt.

Eine weitere mögliche Ausführungsform einer Pulversprühbeschichtungskabine mit einer Reinigungsvorrichtung ist aus der Druckschrift DE 100 28 553 bekannt. Die Pulversprühbeschichtungskabine weist eine Absaugkanalanordnung am unteren Ende des Kabineninnenraumes zum Absaugen von Luft und Überschusspulver aus dem Kabineninnenraum auf. Die Absaugkanalanordnung ist dabei so ausgebildet, dass am unteren Ende des Kabineninnenraumes entlang des Objekttransportwegs eine ungleichmäßige Verteilung des Absaugluftstroms entsteht. Dies wird dadurch erreicht, dass längs des Objekttransportweges der überwiegende Anteil des Abluftstroms durch Absaugdurchgänge, die nahe bei den Wanddurchgängen für die Objekte im Kabinenraum und damit an den beiden Enden der Kabine angeordnet sind, aus dem Kabinenraum abströmt. Der in der Kabine vorhandene Absaugkanal wird dazu durch zwei verstellbare Kanalabdeckungsteile abgedeckt. Zudem sind in der Kabine Druckluftverteilleitungen vorgesehen, über die mittels Druckluft das überschüssige Pulver in Richtung des Absaugkanals geblasen wird. Eine derartige Ausführungsform hat jedoch den Nachteil, dass mechanisch bewegte Teile vorhanden sind, wodurch die Störanfälligkeit erhöht wird. Zudem ist das Kabineninnere zum einen durch die beiden beweglichen Kanalabdeckungsteile und zum anderen durch das Gefälle im Kabinenboden nur schwerlich begehbar.

Schließlich ist aus der Patentanmeldung EP 1 138 394 A1 eine Kabine zur Pulverbeschichtung bekannt, bei der in die Seitenwand eine Blasleiste integriert ist. Im Boden der Kabine befinden sich eine Reihe von Absaugöffnungen. Mit der Blasleiste wird Druckluft und damit überschüssiges Pulver in Richtung der Absaugöffnungen geblasen.

### Darstellung der Erfindung

Eine Aufgabe der Erfindung ist es, eine Vorrichtung zur Reinigung einer Pulverbeschichtungskabine sowie eine Pulverbeschichtungskabine mit Reinigungsvorrichtung anzugeben, bei der der Kabinenboden gut begehbar ist und zudem eine effiziente und außerordentlich wirksame Kabinenreinigung gewährleistet wird.

Die Aufgabe wird durch eine Vorrichtung zur Reinigung einer Pulverbeschichtungskabine mit den Merkmalen gemäß Patentanspruch 1 gelöst.

Die erfindungsgemäße Vorrichtung zur Reinigung einer Pulverbeschichtungskabine weist eine erste Luftblasleiste für eine Montage am Boden der Pulverbeschichtungskabine und eine zweite Luftblasleiste für eine Montage an einer Seite der Pulverbeschichtungskabine auf. Zudem ist ein Absaugkanal, der einen Absaugschlitz aufweist, vorgesehen, um überschüssiges Pulver abzusaugen, wobei die erste und die zweite Luftblasleiste vorgesehen sind, um überschüssiges Pulver in Richtung des Absaugschlitzes zu blasen. Ferner weist bei der erfindungsgemäßen Vorrichtung die erste und/oder die zweite und/oder die dritte Luftblasleiste mehrere Leistenabschnitte auf, über die unabhängig voneinander Luft ausblasbar ist. Auf diese Art und Weise lässt sich der gesamte zu reinigende Bereich in einzelne Segmente aufteilen, die zu gegebener Zeit gereinigt werden. Damit lässt sich, falls die einzelnen Segmente nacheinander gereinigt werden, der Gesamtluftverbrauch pro Zeiteinheit reduzieren. Des weiteren sinkt dadurch der Geräuschpegel.

Die Aufgabe wird zudem durch eine Pulverbeschichtungskabine mit Reinigungsvorrichtung mit den Merkmalen gemäß Patentanspruch 13 gelöst.

Die erfindungsgemäße Pulverbeschichtungskabine mit Reinigungsvorrichtung weist eine erste Luftblasleiste, die am Boden der Pulverbeschichtungskabine angeordnet ist, und eine zweite Luftblasleiste, die an einer Seite der Pulverbeschichtungskabine angeordnet ist, auf. Zudem weist die Pulverbeschichtungskabine einen ersten Absaugkanal, der einen Absaugschlitz aufweist, auf, wobei die erste und die zweite Luftblasleiste vorgesehen sind, um überschüssiges Pulver in Richtung des Absaugschlitzes zu blasen.

Vorteilhafte Weiterbildungen der Erfindung ergeben sich aus den in den abhängigen Patentansprüchen angegebenen Merkmalen.

Bei einer ersten Weiterbildung der erfindungsgemäßen Vorrichtung ist eine dritte Luftblasleiste für eine zweite Seite der Pulverbeschichtungskabine vorgesehen. Des weiteren ist ein zweiter Absaugkanal, der einen Absaugschlitz aufweist, vorgesehen, wobei die dritte Luftblasleiste vorgesehen ist, um überschüssiges Pulver in Richtung des Absaugschlitzes des zweiten Absaugkanals zu blasen. Dadurch lässt sich die Effizienz bei der Reinigung und der reinigbare Bereich weiter erhöhen.

Bei einer zweiten Weiterbildung der erfindungsgemäßen Vorrichtung ist eine Steuerung vorgesehen, über welche die Leistenabschnitte einzeln ansteuerbar sind. Dadurch kann gezielt bestimmt werden, welche der einzelnen Leistenabschnitte aktiviert werden sollen, um das entsprechende Segment zu reinigen.

Vorteilhafterweise erfolgt bei der erfindungsgemäßen Vorrichtung die Ansteuerung von jeweils zwei sich gegenüberliegenden Leistenabschnitten über ein Ventil. Dadurch lässt sich die Reinigungseffizienz weiter erhöhen.

Zudem ist es von Vorteil, wenn bei der erfindungsgemäßen Vorrichtung die erste und/oder die zweite und/oder die dritte Luftblasleiste mehrere Düsen aufweist, die derart angeordnet sind, dass sich der durch die Düsen erzeugte Luftstrom im wesentlichen quer zur Längsachse der Luftblasleiste ausbreitet. Dadurch kann ein ausreichend großer und gleichmäßig verteilter Luftstrom erzeugt werden.

Darüber hinaus können bei der erfindungsgemäßen Vorrichtung die Düsen der ersten Luftblasleiste derart angeordnet sein, dass der durch die Düsen erzeugbare Luftstrom im wesentlichen parallel zum Boden ausgerichtet ist. Damit lässt sich der Boden gleichmäßig vom überschüssigen Pulver befreien.

Zur Lösung der Aufgabe wird ferner vorgeschlagen, dass die erste Luftblasleiste zu beiden Seiten ihre Längsachse Düsen aufweist. Damit lässt sich der zu reinigende Bereich weiter vergrößern.

Bei einer Weiterbildung der erfindungsgemäßen Vorrichtung weist die erste und/oder die zweite und/oder die dritte Luftblasleiste in Gruppen angeordnete Düsen auf. Der durch die in Gruppen angeordnete Düsen erzeugte Luftstrom erzeugt zusätzlich einen Sekundärluftstrom in dem Bereich, in dem keine Düsen angeordnet sind, wodurch mit wenig Druckluft trotzdem ein großer Reinigungseffekt erreicht wird.

Nach einem weiteren Merkmal der Erfindung kann dies noch weiter verbessert werden, indem ein Druckluftvorratsbehälter vorgesehen ist, der mit den Luftblasleisten verbunden ist. Mit Hilfe des Druckluftvorratsbehälters kann der Druckluftgenerator entlastet werden.

Bei einer weiteren Ausführungsform der erfindungsgemäßen Vorrichtung erstreckt sich die erste und/oder die zweite und/oder die dritte Luftblasleiste im wesentlichen über die Länge des Bodens der Pulverbeschichtungskabine. Damit kann der gesamte Boden in der Pulverbeschichtungskabine gereinigt werden.

Schließlich kann die erste Luftblasleiste in der Mitte des Bodens angeordnet sein. Dies hat den Vorteil, dass eine gleichmäßige Reinigung des Bodens bei minimalem Druckluftbedarf erreicht wird.

Nach einem weiteren Merkmal der Erfindung kann die erste und/oder die zweite und/oder die dritte Luftblasleiste aus Kunststoff, vorzugsweise aus PVC, POM oder Teflon^{®} sein. Dadurch lässt sich das Anhaften von überschüssigem Pulver an den Luftblasleisten minimieren.

Bei einer ersten Weiterbildung der Pulverbeschichtungskabine mit Reinigungsvorrichtung befindet sich der Absaugschlitz zwischen der Seite und dem Boden der Pulverbeschichtungskabine. Dies hat den Vorteil, dass der Boden der Pulverbeschichtungskabine weiter abgesenkt werden kann, ohne dass es zu Leistungseinbußen bei der Reinigung kommt.

Bei einer zweiten Weiterbildung der erfindungsgemäßen Pulverbeschichtungskabine ist ein einen Absaugschlitz aufweisender zweiter Absaugkanal vorgesehen, wobei der erste und der zweite Absaugkanal sich entlang der Längsseite der Pulverbeschichtungskabine erstrecken.

Bei einer dritten Weiterbildung der erfindungsgemäßen Pulverbeschichtungskabine bildet eine Schräge in der Kabine den Übergang zwischen der Seite und dem Boden. Die zweite und/oder die dritte Luftblasleiste sind oberhalb der Schräge angeordnet. Dies hat den Vorteil, dass mit Hilfe der zweiten und/oder der dritten Luftblasleiste die Schräge bzw. die Schrägen in der Kabine und mit Hilfe der ersten Luftblasleiste der Boden in der Kabine gereinigt werden können. Hinter den Schrägen ergibt sich zudem ausreichend Raum für die Verlegung beider Absaugkanäle.

Vorteilhafterweise weist die Schräge der erfindungsgemäßen Pulverbeschichtungskabine im unteren Bereich eine Abkantung auf, wobei die durch die Abkantung gebildete Fläche mit dem Boden einen spitzen Winkel einschließt. Dadurch wird unter anderem vermieden, dass es zu einer Pulveranlagerung im Bereich der Absaugschlitze kommt. Des Weiteren wird dadurch die Absaugung verbessert.

Bei einer Ausführungsform der Pulverbeschichtungskabine sind die Düsen der zweiten und/oder der dritten Luftblasleiste derart ausgerichtet, dass der durch die Düsen erzeugbare Luftstrom im wesentlichen parallel zur Schräge ausgerichtet ist. Dies erhöht die Effizienz des Luftstroms beim Reinigen.

Bei einer weiteren Ausführungsform der Pulverbeschichtungskabine ist die zweite Luftblasleiste in die Seitenwand der Pulverbeschichtungskabine integriert und bildet mit dieser eine ebene Fläche. Dadurch lässt sich eine Ablagerung von überschüssigem Pulver auf der zweiten Luftblasleiste vermeiden.

Zur Lösung der Aufgabe wird ferner vorgeschlagen, dass die Pulverbeschichtungskabine derart ausgebildet ist, dass der durch die Düsen erzeugte Luftstrom kleiner als der abgesaugte Luftstrom ist.

Schließlich kann bei der erfindungsgemäßen Pulverbeschichtungskabine der erste und/oder der zweite Absaugkanal aus Metall, vorzugsweise aus Edelstahl sein.

### Kurze Beschreibung der Zeichnungen

Im Folgenden wird die Erfindung mit mehreren Ausführungsbeispielen anhand von 14 Figuren weiter erläutert.
- Figur 1: zeigt den unteren Teil einer Pulverbeschichtungskabine im Querschnitt gemäß der Erfindung.
- Figur 2: zeigt eine Detailansicht der am Boden abgeordneten Luftblasleiste.
- Figur 3: zeigt eine Detailansicht mit einer in die Seitenwand integrierten Luftblasleiste.
- Figur 4: zeigt in einer schematischen Darstellung die Anordnung einzelner Leistenabschnitte und deren Ansteuerung.
- Figur 5: zeigt zwei Leistenabschnitte der am Boden angeordneten Luftblasleiste in der Draufsicht.
- Figur 6: zeigt einen Abschnitt der am Boden angeordnete Luftblasleiste in der Seitenansicht.
- Figur 7: zeigt einen Ausschnitt der Luftblasleiste im Detail.
- Figur 8: zeigt die am Boden angeordnete Luftblasleiste im Querschnitt.
- Figur 9: zeigt eine weitere Querschnittdarstellung der am Boden angeordneten Luftblasleiste.
- Figur 10: zeigt die durch die am Boden angeordnete Luftblasleiste erzeugbare Verteilung der Luftströmung.
- Figur 11: zeigt einen Leistenabschnitt einer in die Seitenwand integrierbaren Luftblasleiste in der Seitenansicht.
- Figur 12: zeigt eine erste Querschnittdarstellung der in die Seitenwand integrierbaren Luftblasleiste.
- Figur 13: zeigt eine zweite Querschnittdarstellung der in die Seitenwand integrierbaren Luftblasleiste.
- Figur 14: zeigte einen Ausschnitt der in die Seitenwand integrierbaren Luftblasleiste im Detail.

### Wege zur Ausführung der Erfindung

Die mit einer erfindungsgemäßen Reinigungsvorrichtung ausgestatte Pulverbeschichtungskabine 1, von der in Figur 1 der untere Bereich im Querschnitt dargestellt ist, weist eine linke Seitenwand 2 und eine rechte Seitenwand 3 auf. An die beiden Seitenwände 2 und 3 schließen sich jeweils eine Schräge 5 bzw. 6 an, die bis annähernd auf den Boden 4 der Pulverbeschichtungskabine heruntergezogen sind. Zwischen dem Ende der Schräge 5 und dem Boden 4 befindet sich ein sogenannter Absaugschlitz 7.1 in einem Absaugrohr 7, der sich über die gesamte Länge des Bodens 4 der Kabine 1 erstreckt. Der Absaugschlitz 7.1 ist vorgesehen, um überschüssiges Pulver über den Absaugkanal 7 absaugen zu können. Die Höhe des Absaugschlitzes 7.1 kann, wie bei der in Figur 1 gezeigten Ausführungsform, ca. 40 mm betragen.

Die Schräge 5 kann in einer ersten Ausführungsform, welche in Figur 1 mit einer durchgehenden Linie gezeichnet ist, im unteren Bereich eine Abkantung aufweisen, so dass eine gegenüber dem Boden 4 senkrecht stehende Fläche 5.2 entsteht. In einer zweiten Ausführungsform, welche in Figur 1 durch eine gestrichelte Linie gezeichnet ist, ist die Abkantung im unteren Bereich der Schräge 5 so ausgebildet, dass die durch die Abkantung entstehende Fläche 5.2' mit dem Boden 4 einen spitzen Winkel einschließt. Die linke untere Seite der Pulverbeschichtungskabine 1 mit der Schräge 6, der senkrechten Fläche 6.2 bzw. der schrägen Fläche 6.2', dem Absaugkanal 8 und der Absaugöffnung 8.1 ist grundsätzlich genauso aufgebaut wie der bereits erläuterte rechte Teil der Pulverbeschichtungskabine 1.

Um eine Ablagerung von Pulver in den beiden Pulverabsaugkanälen 7 und 8 zu vermeiden, können die beiden Pulverabsaugkanäle 7 und 8 aus Metall, vorzugsweise aus Edelstahl ausgebildet sein. Die Ausbildung der beiden Absaugkanäle 7 und 8 aus Metall hat zudem den Vorteil, dass das evtl. noch elektrostatisch geladene Pulver durch die leitende Eigenschaft des Metalls entladen wird.

In der Mitte des Bodens 4 ist eine Luftblasleiste 9 angeordnet, die von unten über Druckluftschläuche 11 mit Druckluft versorgt wird. Der Boden 4 weist dazu entsprechende Bohrungen für die Zufuhr der Druckluftschläuche 11 auf. Mit Hilfe der auf dem Boden angeordneten Luftblasleiste 9 wird Druckluft im wesentlichen parallel zum Boden 4 in Richtung der Absaugöffnungen 7.1 und 8.1 geblasen. Auf diese Art und Weise kann der Boden 4 von überschüssigem Pulver befreit werden. Um auch die Schrägen 5 und 6 der Pulverbeschichtungskabine 1 von überschüssigem Pulver zu befreien, sind in der linken Seitenwand 2 und der rechten Seitenwand 3 jeweils eine weitere Luftblasleiste 14 bzw. 13 angeordnet. Wie aus Figur 1 zu erkennen ist, sind die beiden weiteren Luftblasleisten 14 und 13 in die beiden Seitenwände 2 bzw. 3 integriert und bilden mit den Innenseiten 2.1 bzw. 3.1 der Seitenwände 2 bzw. 3 eine ebene Fläche. Dadurch wird eine Ablagerung von Pulver auf den seitlichen Luftblasleisten 13 und 14 vermieden. Die Versorgung der beiden seitlichen Luftblasleisten 13 und 14 erfolgt jeweils über Druckluftleitungen 18.

Mit der in Figur 1 gezeigten Anordnung von Boden 4, Absaugkanal 7 und 8 und Schrägen 5 und 6 wird erreicht, dass der Boden 4 der Pulverbeschichtungskabine 1 relativ niedrig angeordnet werden kann. Dadurch wird die Begehbarkeit der Kabine 1 weiter erleichtert. Des weiteren kann dadurch entweder die Gesamthöhe der Kabine 1 reduziert oder die Eintrittsöffnung für die zu beschichtenden Teile vergrößert werden. Zudem kann damit auf eine Grube verzichtet werden.

Um eine Anhaftung des überschüssigen Pulvers auf dem Boden 4 zu vermeiden, kann dieser eine Oberfläche aus Kunststoff, beispielsweise aus PVC, aufweisen. Die Neigung der beiden Schrägen 5 und 6 gegenüber der Horizontalen hängt von der Ausführungsform der Pulverbeschichtungskabine 1 ab. Bei der in den Figuren 1 und 3 gezeigten Ausführungsform beträgt der Neigungswinkel α = 45°.

Die am Boden 4 angeordnete Luftblasleiste 9 ist in Figur 2 zusammen mit einem Ausschnitt des Bodens 4 im Detail gezeigt. Die in Figur 2 angegebenen Maße für die Luftblasleiste 9 stellen lediglich beispielhafte Werte dar. So kann die Lustblasleiste 9 eine Breite von 70 mm und eine Bauhöhe von 30 mm aufweisen. Der von unten durch den Boden 4 zugeführte Druckluftschlauch 11 ist mit einer Schraubverbindung 12 mit der Luftblasleiste 9 verbunden. Auf die Ausbildung der Luftblasleiste 9 wird später bei der Erläuterung der Figuren 5 bis 9 noch weiter eingegangen.

Figur 3 zeigt den Aufbau und die Anordnung der in der rechten Seitenwand 3 integrierten Luftblasleiste 13 im Detail. Die in dieser Ausführungsform verwendete Luftblasleiste weist eine Breite von 40 mm und eine Höhe von 75 mm auf. Auch hier gilt, dass die angegebenen Maße lediglich beispielhafte Angaben sind. Der Abschnitt der Luftblasleiste 13 weist einen Luftkanal 16 auf, der über die Druckluftleitung 18 mit Druckluft versorgt wird. Der Luftkanal 16 erstreckt sich über die gesamte Länge des Leistenabschnitts der Luftblasleiste 13 und weist mehrere Luftdüsen 17 auf, die in Richtung der Schräge 5 gerichtet sind. Unterhalb der Luftblasleiste 13 kann ein Keil 20 angeordnet sein. Als Verbindung zwischen der Druckluftleitung 18 und der Luftblasleiste 13 kann beispielsweise eine Schraubverbindung 19 dienen.

In Figur 4 ist die Pulverbeschichtungskabine 1 in der Draufsicht zusammen mit der Steuerung und den einzelnen Druckluftleitungen gezeigt. In der Mitte des Bodens 4 der Kabine 1 erstreckt sich die aus mehreren Blasleistenabschnitten B1 bis B10 bestehende Luftblasleiste 9 über die gesamte Länge des Bodens 4. Die an der linken Seite 2 der Kabine 1 angeordnete Luftblasleiste 14 besteht ebenfalls aus mehreren Luftblasleistenabschnitten S6 bis S10. Gleiches gilt für die auf der rechten Seite 3 der Kabine 1 angeordnete Luftblasleiste 13. Sie besteht aus den einzelnen Luftblasleistenabschnitten S1 bis S5. Die unterhalb der Schrägen angeordneten Absaugkanäle 7 und 8 führen aus der Kabine 1 heraus und transportieren das überschüssige abgesaugte Pulver über einen gemeinsamen Absaugkanal 26 beispielsweise zu einem Pulverbehälter. Jeweils ein Blasleistenabschnitt der Bodenblasleiste und ein Blasleistenabschnitt der seitlichen Luftblasleiste, beispielsweise B1 und S1 oder B9 und S9 werden über ein gemeinsames Steuerventil mit Druckluft versorgt. So versorgt beispielsweise das Ventil 25.1 die beiden Blasleistenabschnitte B1 und S1, wohingegen das Ventil 25.4 die beiden Blasleistenabschnitte B4 und S4 versorgt. Da insgesamt 20 Blasleistenabschnitte vorhanden sind, sind demzufolge 10 Steuerventile 25.1 bis 25.10 vorgesehen. Bei der in Figur 4 gezeigten Ausführungsform beziehen die Steuerventile 25.1 bis 25.5 die erforderliche Druckluft über einen ersten Druckluftbehälter 21, wohingegen die 5 Steuerventile 25.6 bis 25.10 ihre Druckluft über einen zweiten Druckluftvorratsbehälter 22 beziehen. Die Steuerung der Ventile 25.1 bis 25.10 erfolgt über eine Steuereinheit 23, die über entsprechende Steuerleitungen 24 mit den Ventilen 25.1 bis 25.10 verbunden ist.

Der Vollständigkeit halber sei hier noch erwähnt, dass die Kabine 1 in der Seitenwand 2 Öffnungen 2.3 und der Seitenwand 3 Öffnungen 3.3 aufweist, durch welche Pulversprühpistolen in das Innere der Kabine 1 eingeführt werden können, um den in der Kabine 1 befindlichen zu beschichtenden Gegenstand mit Pulver zu besprühen. Die Pulversprühpistolen und der zu beschichtende Gegenstand sind in Figur 4 nicht gezeigt.

Dadurch, dass jeweils zwei Blasleistenabschnitte über ein Ventil angesteuert werden, wird erreicht, dass über diese beiden Blasleistenabschnitte gleichzeitig Luft ausgeblasen wird. Dies hat den Vorteil, dass dadurch der Reinigungseffekt verbessert werden kann. Somit wird gleichzeitig die Schräge und der Boden abgeblasen, während sich die Luftströmungen im Bereich des Absaugschlitzes treffen und sich damit gegenseitig abbremsen. Werden die einzelnen Ventile 25.1 bis 25.10 sequentiell nacheinander mit Hilfe der Steuereinheit 3 geöffnet und geschlossen, werden die insgesamt zehn Bodensegmente entsprechend der Reihenfolge, in der die Ventile betätigt werden, gereinigt. Dies hat den Vorteil, dass der gesamte erforderliche Druckluftverbrauch pro Zeiteinheit reduziert werden kann und zudem die Geräuschbelastung während der Reinigung des Bodens 4 und der Schrägen 5 und 6 reduziert wird.

In Figur 5 ist der Aufbau zweier nebeneinander liegender Luftblasleistenabschnitte der Bodenblasleiste 9 in der Draufsicht gezeigt. Grundsätzlich sind sämtliche Abschnitte gleich aufgebaut. Der Blasleistenabschnitt weist zwei Luftkanäle 28 und 29 auf, die über jeweils zwei Verschlüsse 32 an den Enden des Blasleistenabschnitts verschlossen sind. Der erste Luftkanal 28 ist Teil des ersten Abschnitts B1, während der zweite Luftkanal 29 Teil des zweiten Abschnitts B10 ist. Die Versorgung des ersten Luftkanals 28 mit Druckluft erfolgt über die Bohrung 30, wohingegen die Versorgung des zweiten Luftkanals 29 über die Bohrung 31 erfolgt. An die beiden Bohrungen 30 und 31 schließen sich jeweils eine Druckluftleitung 11 an. Die beiden Luftblasleistenabschnitte B1 und B10 weisen quer zu den Luftkanälen 28 und 29 liegende Bohrungen 27 auf, die die Düsen für den Luftaustritt bilden. Die Düsen 27 sind zu Gruppen G zusammengefasst. Die in Figur 5 gezeigte Ausführungsform der Luftblasleistenabschnitte B1 und B10 weist insgesamt 16 solcher in Gruppen G zusammengefassten Düsen auf. Eine derartige Anordnung der Düsen 27 hat den Vorteil, dass sich ein wie in Figur 10 gezeigter Luftteppich, bestehend aus den durch die Düsen unmittelbar erzeugten Druckluftströmungen 33 und sich aus diesen Druckluftströmungen 33 ergebenden sekundären Luftströmungen 34 ausbilden. Dadurch lässt sich mit wenig Druckluft trotzdem ein großer Reinigungseffekt erzielen.

In Figur 6 ist der Luftblasleistenabschnitt in der Seitenansicht gezeigt. Figur 7 zeigt in einer Detailansicht die Anordnung der einzelnen Blasdüsen 27. Der Abstand der einzelnen Blasdüsen 27 zueinander kann beispielsweise 2,5 mm betragen. In Figur 8 ist der Schnitt entlang der Linie A-A durch die Blasleistenabschnitte gezeigt. Die quer zu den Luftkanälen 28 und 29 angeordneten Bohrungen, die die Düsen 27 bilden, können in einem Neigungswinkel von 45° gegenüber der Vertikalen angeordnet sein. Dadurch wird erreicht, dass sich ein im wesentlichen parallel zum Boden 4 der Pulverbeschichtungskabine 1 ausbreitender Strömungsteppich ergibt. In Figur 9 ist ein Schnitt entlang der Linie B-B der beiden Luftblasleistenabschnitte gezeigt. Der Luftblasleistenabschnitt B1 weist ein Sackloch 30 auf, über welches der Luftkanal 28 von unten mit Druckluft versorgt werden kann. Gleiches gilt im Prinzip auch für den Luftblasleistenabschnitt B10, dessen Luftkanal 29 mit dem Sackloch 31 verbunden ist.

In Figur 11 ist ein Blasleistenabschnitt S1 der seitlich angeordneten Luftblasleiste 13 gezeigt. Sämtliche Blasleistenabschnitte der seitlich angeordneten Luftblasleiste 14 weisen prinzipiell den gleichen Aufbau auf. In Längsrichtung des Blasleistenabschnitts S1 erstreckt sich ein Luftkanal 16, der an den beiden Enden des Blasleistenabschnitts S1 mit Verschlüssen 36 verschlossen ist. Quer zum Luftkanal 16 ist eine Bohrung 35 vorgesehen, über die der Luftkanal 16 mit Druckluft versorgt wird. Die sich im Luftkanal 16 befindliche Druckluft wird über ebenfalls quer zum Luftkanal 16 angeordnete Bohrungen, die die Luftdüsen 17 bilden, ausgeblasen. Ebenso wie bei der Luftblasleiste 9, die am Boden angeordnet ist, weist der Blasleistenabschnitt S1 in Gruppen G angeordnete Blasdüsen 17 auf. Bei der in Figur 11 gezeigten Ausführungsform sind insgesamt 8 solcher Gruppen vorhanden.

Figur 12 zeigt den Blasleistenabschnitt S1 im Schnitt entlang der Linie A-A.

Figur 13 zeigt den Blasleistenabschnitt S1 im Schnitt entlang der Linie B-B. Der Winkel, unter dem die Luftdüsen 17 gegenüber der Horizontalen geneigt sind, hängt vom Neigungswinkel α der Schrägen 5 und 6 ab. Beträgt der Neigungswinkel α der Schrägen 5 und 6 45°, so kann der Winkel, unter dem die Düsen 17 gegenüber der Horizontalen geneigt sind, 106° betragen.

In Figur 14 ist die Anordnung der einzelnen Blasdüsen 17 im Detail gezeigt. Deren Abstand kann, wie bereits erwähnt, beispielsweise 2,5 mm betragen.

Die Anzahl der erforderlichen Blasleistenabschnitte S1 bis S10 und B1 bis B10 hängt vom Anwendungsfall und von der Länge der Pulverbeschichtungskabine 1 ab.

Selbstverständlich ist die Verwendung einer derartigen Reinigungsvorrichtung nicht auf eine wie in Figur 4 gezeigte Pulverbeschichtungskabine beschränkt. Die Reinigungsvorrichtung kann auch für eine runde Pulverbeschichtungskabine verwendet werden, wobei dann die einzelnen Blasleistenabschnitte entlang des Umfangs der Kabine angeordnet sind.

Mit Hilfe einer in der Mitte des Bodens 4 angeordneten Blasleiste 9 die, wie beschrieben ausgebildet ist, kann ein Boden mit einer Breite von ca. 2 m problemlos gereinigt werden. Nach entsprechender Anpassung der Blasleiste bzw. des Luftdrucks kann auch ein schmälerer oder breiterer Boden gereinigt werden.

Die Blasdüsen 27 der Luftblasleiste 9 sowie die Blasdüsen 17 der seitlich angeordneten Blasleisten 13 und 14 sind jeweils in ihre Strömungsrichtung auf die Absaugöffnung 7.1 bzw. 8.1 gerichtet. Um sicherzustellen, dass die aufgewirbelten Pulverpartikel vollständig abgesaugt werden, ist es von Vorteil, wenn die Menge der Saugluft größer ist als die Menge der durch die Düsen 17 und 27 ausgeblasenen Druckluft. Mit dem beschriebenen sequentiellen Intervallbetrieb kann vorteilhafterweise neben der Druckluft auch die Saugluft reduziert werden.

Das Metall der Absaugkanäle 7 und 8 verhindert, dass eine Reibungsaufladung der Pulverpartikel entstehen kann. Der Durchmesser der beiden Absaugkanäle 7 und 8 hängt von der Kabinenlänge und -höhe ab. Je höher also die erforderliche Absaugleistung sein muss, desto größer ist der Durchmesser der beiden Absaugkanäle 7 und 8 zu wählen.

Es sollte darauf geachtet werden, dass die Geschwindigkeit der durch die Reinigungsdüsen ausströmenden Luft so niedrig gewählt wird, dass keine Ansinterung von Pulver auf dem Boden 4 der Pulverbeschichtungskabine 1 entstehen kann.

Die senkrechten Flächen 5.2 und 6.2 bzw. die schrägen Flächen 5.2' und 6.2' verbessern zusätzlich die Fähigkeit, das überschüssige Pulver abzusaugen. Ein Austreten von Pulver aus der Kabine 1 während des Reinigungsvorgangs wird damit vermieden. Gleichzeitig lässt sich damit der Kabinenboden 3 weiter absenken.

Falls gewünscht, können die Luftblasleisten 9, 13 und 14 ausschließlich während des Betriebs der Pulverbeschichtungskabine betrieben werden. Es besteht aber auch die Möglichkeit, sämtliche oder nur einzelne Luftblasleisten 9, 13 und 14 zusätzlich zur Unterstützung der nach dem Betrieb erfolgenden Reinigung heranzuziehen.

Die vorhergehende Beschreibung der Ausführungsbeispiele gemäß der vorliegenden Erfindung dient nur zu illustrativen Zwecken und nicht zum Zwecke der Beschränkung der Erfindung. Im Rahmen der Ansprüche sind verschiedene Änderungen und Modifikationen möglich, ohne den Umfang der Erfindung zu verlassen.

### Bezugszeichenliste

- 1: Kabine
- 2: erste Seitenwand
- 2.1: Innenseite der ersten Seitenwand
- 2.2: Außenseite der ersten Seitenwand
- 2.3: Schlitz
- 3: zweite Seitenwand
- 3.1: Innenseite der zweiten Seitenwand
- 3.2: Außenseite der zweiten Seitenwand
- 3.3: Schlitz
- 4: Kabinenboden
- 5: erste Schräge
- 5.2: senkrechte Fläche
- 5.2': schräge Fläche
- 6: zweite Schräge
- 6.2: senkrechte Fläche
- 6.2': schräge Fläche
- 7: erstes Absaugrohr
- 7.1: Absaugschlitz
- 8: zweites Absaugrohr
- 8.1: Absaugschlitz
- 9: Bodenblasleiste
- 10: Abdeckung
- 11: Druckluftschlauch
- 12: Schraubverbindung
- 13: erste Seitenblasleiste
- 14: zweite Seitenblasleiste
- 16: Luftkanal
- 17: Düse
- 18: Druckluftschlauch
- 19: Schraubverbindung
- 20: Keil
- α: Neigungswinkel
- 21: erster Drucklufttank
- 22: zweiter Drucklufttank
- 23: Steuerung
- 24: Steuerleitungen
- 25.1 - 25.10: Steuerventile
- 26: externes Absaugrohr
- B1 - B10: Bodenblasleistenabschnitte 1 bis 10
- S1 - S10: Seitenblasleistenabschnitte 1 bis 10
- 26: gemeinsamer Absaugkanal
- 27: Düse
- 28: erster Luftkanal der Bodenblasleiste
- 29: zweiter Luftkanal der Bodenblasleiste
- 30: Lufteinlassbohrung
- 31: Lufteinlassbohrung
- 32: Verschluss
- 33: Druckluft
- 34: Sekundärluft
- 35: Drucklufteinlass
- 36: Verschluss

## Patentansprüche

1. Vorrichtung zur Reinigung einer Pulverbeschichtungskabine,
mit einer ersten Luftblasleiste (9), die für den Boden (4) der Pulverbeschichtungskabine (1) vorgesehen ist,
mit einer zweiten Luftblasleiste (13), die für eine Seite (3) der Pulverbeschichtungskabine (1) vorgesehen ist,
wobei die erste und/oder die zweite Luftblasleiste (9, 13, 14) mehrere Leistenabschnitte (S1, ... S10, B1, ... B10) aufweist, über die unabhängig voneinander Luft ausblasbar ist, und
mit einem Absaugkanal (7), der einen Absaugschlitz (7.1) aufweist, um überschüssiges Pulver abzusaugen,
wobei die erste und die zweite Luftblasleiste (9, 13) vorgesehen sind, um überschüssiges Pulver in Richtung des Absaugschlitzes (7.1) zu blasen.

2. Vorrichtung nach Patentanspruch 1,
mit einer dritten Luftblasleiste (14), die für eine zweite Seite (2) der Pulverbeschichtungskabine (1) vorgesehen ist, und
mit einem zweiten Absaugkanal (8), der einen Absaugschlitz (8.1) aufweist,
wobei die dritte Luftblasleiste (14) vorgesehen ist, um überschüssiges Pulver in Richtung des Absaugschlitzes (8.1) des zweiten Absaugkanals (8) zu blasen.

3. Vorrichtung nach Patentanspruch 1 oder 2,
mit einer Steuerung (23), über welche die Leistenabschnitte (S1, ... S10, B1, ... B10) einzeln ansteuerbar sind.

4. Vorrichtung nach Patentanspruch 1, 2 oder 3,
bei der die Ansteuerung von jeweils zwei sich gegenüberliegenden Leistenabschnitten (S1, B1; ... S10, B10) über ein Ventil (25.1, ... 25.10) erfolgt.

5. Vorrichtung nach einem der Patentansprüche 1 bis 4,
bei der die erste und/oder die zweite und/oder die dritte Luftblasleiste (9; 13, 14) mehrere Düsen (27; 17) aufweist, die derart angeordnet sind, dass der durch die Düsen (27; 17) erzeugte Luftstrom (33, 34) im wesentlichen quer zur Längsachse der Luftblasleiste (9; 13, 14) ausgerichtet ist.

6. Vorrichtung nach Patentanspruch 5,
bei der die Düsen (27) der ersten Luftblasleiste (9) derart angeordnet sind, dass der durch die Düsen (27) erzeugbare Luftstrom (33, 34) im wesentlichen parallel zum Boden (4) ausgerichtet ist.

7. Vorrichtung nach einem der Patentansprüche 1 bis 6, bei der die erste Luftblasleiste (9) zu beiden Seiten ihrer Längsachse Düsen (27) aufweist.

8. Vorrichtung nach einem der Patentansprüche 1 bis 7, bei der die erste und/oder die zweite und/oder die dritte Luftblasleiste (9, 13, 14) in Gruppen (G) angeordnete Düsen (27) aufweist.

9. Vorrichtung nach einem der Patentansprüche 1 bis 8, mit einem Druckluftvorratsbehälter (21, 22), der mit den Luftblasleisten (9, 13, 14) verbunden ist.

10. Vorrichtung nach einem der Patentansprüche 1 bis 9, bei der die erste und/oder die zweite und/oder die dritte Luftblasleiste (9, 13, 14) sich im wesentlichen über die Länge des Bodens (4) in der Pulverbeschichtungskabine (1) erstreckt.

11. Vorrichtung nach einem der Patentansprüche 1 bis 10, bei der die erste und/oder die zweite und/oder die dritte Luftblasleiste (9, 13, 14) aus Kunststoff, vorzugsweise aus PVC, POM oder Teflon® ist.

12. Pulverbeschichtungskabine mit Reinigungsvorrichtung, mit einer ersten Luftblasleiste (9), die am Boden (4) der Pulverbeschichtungskabine (1) angeordnet ist,
mit einer zweiten Luftblasleiste (13), die an einer Seite (3) der Pulverbeschichtungskabine (1) angeordnet ist,
wobei die erste und/oder die zweite Luftblasleiste (9, 13, 14) mehrere Leistenabschnitte (S1, ... S10, B1, ... B10) aufweist, über die unabhängig voneinander Luft ausblasbar ist, und
mit einem ersten Absaugkanal (7), der einen Absaugschlitz (7.1) aufweist, wobei die erste und die zweite Luftblasleiste (9, 13) vorgesehen sind, um überschüssiges Pulver in Richtung des Absaugschlitzes (7.1) zu blasen.

13. Pulverbeschichtungskabine nach Patentanspruch 12,
bei der der Absaugschlitz (7.1) sich zwischen der Seite (3) und dem Boden (4) der Pulverbeschichtungskabine (1) befindet.

14. Pulverbeschichtungskabine nach Patentanspruch 12 oder 13,
mit einem einen Absaugschlitz (8.1) aufweisenden zweiten Absaugkanal (8),
wobei der erste und der zweite Absaugkanal (7, 8) sich entlang der Längsseite der Pulverbeschichtungskabine (1) erstrecken.

15. Pulverbeschichtungskabine nach einem der Patentansprüche 12 bis 14,
mit einer Schräge (5; 6), die den Übergang zwischen der Seite (3; 2) und dem Boden (4) bildet, und
bei der die zweite und/oder die dritte Luftblasleiste (13, 14) oberhalb der Schräge (5; 6) angeordnet ist.

16. Pulverbeschichtungskabine nach Patentanspruch 15,
bei der die Schräge (5; 6) im unteren Bereich eine Abkantung aufweist, wobei die durch die Abkantung gebildete Fläche (5.2'; 6.2') mit dem Boden (4) einen spitzen Winkel einschließt.

17. Pulverbeschichtungskabine nach Patentanspruch 15 oder 16,
bei der die Düsen (17) der zweiten und/oder der dritten Luftblasleiste (13, 14) derart ausgerichtet sind, dass der durch die Düsen (17) erzeugbare Luftstrom im wesentlichen parallel zur Schräge (5, 6) ausgerichtet ist.

18. Pulverbeschichtungskabine nach einem der Patentansprüche 12 bis 17,
bei der die erste Luftblasleiste (9) in der Mitte des Bodens der Pulverbeschichtungskabine angeordnet ist.

19. Pulverbeschichtungskabine nach einem der Patentansprüche 12 bis 18,
bei der die zweite Luftblasleiste (13) in eine Seitenwand (3) der Pulverbeschichtungskabine (1) integriert ist und mit dieser eine ebene Fläche bildet.

20. Pulverbeschichtungskabine nach einem der Patentansprüche 12 bis 19,
die derart ausgebildet ist, dass der durch die Düsen (17, 27) erzeugte Luftstrom kleiner als der abgesaugte Luftstrom ist.

21. Pulverbeschichtungskabine nach einem der Patentansprüche 12 bis 20,
bei der der erste und/oder der zweite Absaugkanal (7, 8) aus Metall, vorzugsweise aus Edelstahl, ist.

## Claims

1. A device for cleaning a powder coating booth,
with a first air distribution batten (9) which is provided for the floor (4) of the powder coating booth (1),
with a second air distribution batten (13) which is provided for a side (3) of the powder coating booth (1),
whereby the first and/or the second air distribution batten (9, 13, 14) comprises several batten subsections (S1,... S10, B1,... B10) over which air can be blown out independently of each other batten subsection, and
with a suction removal channel (7) which has a suction removal slot (7.1) in order to remove excess powder, whereby the first and the second air distribution battens (9, 13) are provided to blow excess powder in the direction of the suction removal slot (7.1).

2. Device according to claim 1,
with a third air distribution batten (14) which is provided for a second side (2) of the powder coating booth (1), and
with a second suction removal channel (8) which has a suction removal slot (8.1),
whereby the third air distribution batten (14) is provided to blow excess powder in the direction of the suction removal slot (8.1) of the second suction removal channel (8).

3. Device according to claim 1 or 2,
with a control (23) by means of which the batten subsections (S1, ... S10, B1, ... B10) can be actuated individually.

4. Device according to claim 1, 2 or 3,
wherein two opposing batten subsections (S1, B1; ... S10, B10) are actuated by means of a valve (25.1, ... 25.10).

5. Device according to one of the claims 1 to 4,
wherein the first and/or second and/or third air distribution batten (9; 13, 14) is provided with several nozzles (27; 17) which are located in such a way that the air stream (33, 34) generated by Lhe nozzles (27; 17) is primarily transversely oriented with respect to the longitudinal axis of the air distribution batten (9; 13, 14) .

6. Device according to claim 5,
wherein the nozzles (27) of the first air distribution batten (9) are located in such a way that the air stream (33, 34) that can be generated by the nozzles (27) is primarily oriented parallel to the floor (4).

7. Device according to one of the claims 1 to 6,
wherein the first air distribution batten (9) is provided with nozzles (27) on both sides of its longitudinal axis.

8. Device according to one of the claims 1 to 7,
wherein the first and/or second and/or third air distribution batten (9, 13, 14) is provided with nozzles (27) located together in groups (G).

9. Device according to one of the claims 1 to 8,
with a compressed air reservoir tank (21, 22) which is connected with the air distribution battens (9, 13, 14).

10. Device according to one of the claims 1 to 9,
wherein the first and/or second and/or third air distribution batten (9, 13, 14) extends primarily over the length of the floor (4) in the powder coating booth (1).

11. Device according to one of the claims 1 to 10,
wherein the first and/or second and/or third air distribution batten (9, 13, 14) is made out of synthetic material, preferably from PVC, POM or Teflon®.

12. A powder coating booth with cleaning device,
with a first air distribution batten (9) which is located on the floor (4) of the powder coating booth (1),
with a second air distribution batten (13) which is located on a side (3) of the powder coating booth (1),
whereby the first and/or the second air distribution batten (9, 13, 14) has several batten subsections (S1, .....S10, B1, ...B10) over which air can be blown out independently of each other batten subsection, and
with a first suction removal channel (7) which has a suction removal slot (7.1), whereby the first and second air distribution battens (9, 13) are provided to blow excess powder in the direction of the suction removal slot (7.1).

13. Powder coating booth according to claim 12,
wherein the suction removal slot (7.1) is located between the side (3) and the floor (4) of the powder coating booth (1).

14. Powder coating booth according to claim 12 or 13,
with a second suction removal channel (8) with a suction removal slot (8.1),
wherein the first and second suction removal channel (7, 8) extend over the longitudinal side of the powder coating booth (1).

15. Powder coating booth according to one of the claims 12 to 14,
with a sloping surface (5; 6) which forms the crossover between the side (3; 2) and the floor (4), and
wherein the second and/or the third air distribution batten (13, 14) is located above the sloping surface (5; 6).

16. Powder coating booth according to claim 15,
wherein the sloping surface (5; 6) in the lower area has an bevel, whereby the area created by the bevel (5.2'; 6.2') encloses an acute angle with the floor (4).

17. Powder coating booth according to claim 15 or 16,
wherein the nozzles (17) of the second and/or the third air distribution batten (13, 14) are aligned in such a way that the air stream that can be generated by the nozzles (17) is primarily aligned parallel to the sloping surface (5, 6).

18. Powder coating booth according to one of the claims 12 to 17,
wherein the first air distribution batten (9) is located in the middle of the floor of the powder coating booth.

19. Powder coating booth according to one of the claims 12 to 18,
wherein the second air distribution batten (13) is integrated into a side wall (3) of the powder coating booth (1) and creates a flat surface with this.

20. Powder coating booth according to one of the claims 12 to 19,
which is designed in such a way that the air stream generated by the nozzles (17, 27) is smaller than the air stream sucked out.

21. Powder coating booth according to one of the claims 12 to 20,
wherein the first and/or the second suction removal channel (7, 8) is made out of metal, preferably from stainless steel.

## Revendications

1. Dispositif de nettoyage d'une cabine de revêtement par pulvérisation,
avec un premier listeau de soufflage d'air (9), lequel est prévu pour être installé sur le plancher (4) de la cabine de revêtement par pulvérisation (1),
avec un second listeau de soufflage d'air (13), lequel est prévu pour être installé sur un côté (3) de la cabine de revêtement par pulvérisation (1),
auquel cas le premier et/ou le second listeau de soufflage d'air (9, 13, 14) présentent plusieurs segments de listeaux (S1, ... S10, B1, ... B10), à travers lesquels, et indépendamment les uns des autres, de l'air est susceptible d'être soufflé, et
avec un canal d'aspiration (7), lequel présente une fente d'aspiration (7.1) afin d'aspirer l'excédent de poudre, auquel cas le premier et le second listeau de soufflage d'air (9, 13) sont prévus afin de souffler l'excédent de poudre en direction de la fente d'aspiration (7.1).

2. Dispositif selon la revendication 1,
avec un troisième listeau de soufflage d'air (14), lequel est prévu pour être installé sur un second côté (2) de la cabine de revêtement par pulvérisation (1), et
avec un second canal d'aspiration (8), lequel présente une fente d'aspiration (8.1),
auquel cas le troisième listeau de soufflage d'air (14) est prévu afin de souffler l'excédent de poudre en direction de la fente d'aspiration (8.1) du second canal d'aspiration (8).

3. Dispositif selon la revendication 1 ou 2,
avec un dispositif de commande (23), grâce auquel les segments de listeaux (S1, ... S10, B1, ... B10) sont susceptibles d'être actionnés séparément.

4. Dispositif selon la revendication 1, 2 ou 3,
dans lequel l'actionnement de respectivement deux segments de listeaux (S1, B1; ... S10, B10) opposés a lieu via une soupape (25.1, ... 25.10).

5. Dispositif selon une des revendications de 1 à 4,
dans lequel le premier et/ou le second et/ou le troisième listeau de soufflage d'air (9; 13, 14) présentent plusieurs buses (27; 17), lesquelles sont agencées de telle sorte que l'écoulement d'air (33, 34) engendré par les buses (27; 17) est orienté essentiellement transversalement par rapport à l'axe longitudinal du listeau de soufflage d'air (9; 13, 14).

6. Dispositif selon la revendication 5,
dans lequel les buses (27) du premier listeau de soufflage d'air (9) sont agencées de telle sorte que l'écoulement d'air (33, 34) susceptible d'être engendré par les buses (27) est orienté essentiellement parallèlement par rapport au plancher (4).

7. Dispositif selon une des revendications de 1 à 6,
dans lequel le premier listeau de soufflage d'air (9) présente des deux collés de son axe longitudinal des buses (27).

8. Dispositif selon une des revendications de 1 à 7,
dans lequel le premier et/ou le second et/ou le troisième listeau de soufflage d'air (9, 13, 14) présentent des buses (27) disposées en groupes (C).

9. Dispositif selon une des revendications de 1 à 8,
avec un réservoir de stockage d'air comprimé (21, 22), lequel est relié aux listeaux de soufflage d'air (9, 13, 14).

10. Dispositif selon les revendications de 1 à 9,
dans lequel le premier et/ou le second et/ou le troisième listeau de soufflage d'air (9, 13, 14) s'étend essentiellement sur la longueur du plancher (4) dans la cabine de revêtement par pulvérisation (1).

11. Dispositif selon une des revendications de 1 à 10,
dans lequel le premier et/ou le second et/ou le troisième listeau de soufflage d'air (9, 13, 14) est en matière synthétique, de préférence en C.P.V., en polyoxyméthylène (POM) ou téflon®.

12. Cabine de revêtement par pulvérisation avec dispositif de nettoyage,
avec un premier listeau de soufflage d'air (9), lequel est placé sur le plancher (4) de la cabine de revêtement par pulvérisation (1), avec un second listeau de soufflage d'air (13), lequel est placé sur un côté (3) de la cabine de revêtement par pulvérisation (1),
auquel cas le premier et/ou le second listeau de soufflage d'air (9, 13, 14) présentent plusieurs segments de listeaux (S1, ...S10, B1, ...B10), à travers lesquels, et indépendamment les uns des autres, de l'air est susceptible d'être soufflé, et
avec un premier canal d'aspiration (7), lequel présente une fente d'aspiration (7.1), auquel cas le premier et le second listeau de soufflage d'air (9, 13) sont prévus afin de souffler l'excédent de poudre en direction de la fente d'aspiration (7.1).

13. Cabine de revêtement par pulvérisation selon la revendication 12,
dans laquelle la fente d'aspiration (7.1) se trouve entre le côté (3) et le plancher (4) de la cabine de revêtement par pulvérisation (1).

14. Cabine de revêtement par pulvérisation selon la revendication 12 ou 13,
avec un second canal d'aspiration (8) qui présente une fente d'aspiration (8.1), auquel cas le premier et le second canal d'aspiration (7, 8) s'étendent le long du côté longitudinal de la cabine de revêtement par pulvérisation (1).

15. Cabine de revêtement par pulvérisation selon une des revendications de 12 à 14,
avec une inclinaison (5; 6), laquelle forme la transition entre le côté (3; 2) et le plancher (4), et
dans laquelle le second et/ou le troisième listeau de soufflage d'air (13, 14) est placé au dessus de l'inclinaison (5; 6).

16. Cabine de revêtement par pulvérisation selon la revendication 15,
dans laquelle l'inclinaison (5; 6) présente dans le secteur inférieur un repliement, auquel cas la surface (5.2'; 6.2') formée par le repliement forme avec le plancher (4) un angle aigu.

17. Cabine de revêtement par pulvérisation selon la revendication 15 ou 16,
dans laquelle les buses (17) du second et/ou du troisième listeau de soufflage d'air (13, 14) sont alignées de telle sorte que le courant d'air susceptible d'être générée par les buses (17) est aliqné essentiellement parallèlement à l'inclinaison (5, 6).

18. Cabine de revêtement par pulvérisation selon une des revendications de 12 à 17,
dans laquelle le premier listeau de soufflage d'air (9) est agencé au milieu du plancher de la cabine de revêtement par pulvérisation.

19. Cabine de revêtement par pulvérisation selon une des revendications de 12 à 18,
dans laquelle le second listeau de soufflage d'air (13) est intégré dans une paroi latérale (3) de la cabine de revêtement par pulvérisation (1) et forme avec celle-ci une surface plane.

20. Cabine de revêtement par pulvérisation selon une des revendications de 12 à 19,
laquelle est formée de telle sorte que le courant d'air généré par les buses (17, 27) est inférieur par rapport au courant d'air aspiré.

21. Cabine de revêtement par pulvérisation selon une des revendications de 12 à 20,
dans laquelle le premier et/ou le second canal d'aspiration (7, 8) est en métal, de préférence en acier spécial.
